# DEMANDE DE BREVET EUROPEEN

(11) **EP 3 835 709 A1**
(43) Date de publication de la demande: **16.06.2021**
(21) Numéro de dépôt: 19215191.8
(22) Date de dépôt: 11.12.2019
(51) Int. Cl.: F41G 11/00

(54) **RAIL DE MONTAGE POUR ARME A FEU**

(71) Demandeur: FN Herstal S.A., 4040 Herstal (BE)
(72) Inventeur: LIBOTTE, Hugues, 4845 Jalhay (BE)
(74) Mandataire: AWA Benelux

(57) **Abrégé**

Rail (2) de montage pour une arme à feu, ledit rail (2) comprenant au moins un cran (10) disposé sur une face plane supérieure (12) dudit rail (2), l'au moins un cran (10) servant de moyen de fixation pour au moins un accessoire, le rail (2) comprenant un logement (8) s'étendant longitudinalement, ledit logement (8) servant à recevoir une carte (4) de circuits imprimés permettant une liaison électrique avec l'au moins un accessoire, caractérisé en ce que le logement (8) est en partie défini par au moins un évidement (22), le ou chaque évidement (22) est ménagé entre deux flancs (16) opposés du ou chaque cran (10) correspondant et un sommet (14) du ou de chaque cran (10) correspondant s'étendant transversalement de part et d'autre d'un plan médian dudit rail (2), au-dessus dudit logement (8).

## Description

### Domaine technique

L'invention a trait au domaine des armes à feu et plus particulièrement à un rail de montage ainsi qu'une arme à feu équipée de ce rail.

### Technique antérieure

Le document de brevet publié US 8,091,265 B2 divulgue une arme à feu avec un rail dit « picatinny rail ». Ce rail permet de brancher un ou des accessoires. Ce rail comprend aussi une carte de circuits imprimés assurant des contacts électriques pour le(s) accessoire(s) nécessitant une alimentation électrique. Dans ce document, la carte de circuits imprimés est logée dans une gorge formée entres deux rangées de crans de fixation. Les contacts électriques sont disposés sur une face libre de la carte de circuits imprimés entre les deux rangées. Cependant, cette solution présente le désavantage que la carte circuits imprimés est exposée à l'extérieur. De surcroît, la carte de circuits imprimés est constituée de matériaux moins résistants comme de la résine et des métaux conducteurs ductiles. La carte de circuits imprimés peut donc être facilement endommagée suite à un ou des chocs. En conséquence, elle doit être régulièrement renouvelée pour respecter le cahier de charge d'utilisation. Mais, de façon plus critique, une défaillance de cette carte de circuits imprimés peut s'avérer particulièrement problématique au cours d'une intervention.

Enfin, la réduction de section des crans de fixation pose aussi des problèmes de stabilité et résistance mécanique du rail et réduit les surfaces d'appui des accessoires qui y sont fixés.

### Exposé de l'invention

L'invention a pour objectif de pallier au moins un des inconvénients de l'état de la technique susmentionné. Plus particulièrement, l'invention a pour objectif de mieux protéger la carte de circuits imprimés et/ou d'améliorer la tenue mécanique du rail obtenu.

L'invention a pour objet un rail de montage pour une arme à feu, ledit rail comprenant au moins un cran disposé sur une face plane supérieure dudit rail, l'au moins un cran servant de moyen de fixation pour au moins un accessoire, le rail comprenant un logement s'étendant longitudinalement, ledit logement servant à recevoir une carte de circuits imprimés permettant une liaison électrique avec l'au moins un accessoire, caractérisé en ce que le logement est en partie défini par au moins un évidement, le ou chaque évidement est ménagé entre deux flancs opposés du ou chaque cran correspondant et un sommet du ou de chaque cran correspondant s'étend transversalement de part et d'autre d'un plan médian dudit rail, au-dessus dudit évidement.

Selon un mode avantageux de l'invention, le rail de montage comprend une ou plusieurs des caractéristiques techniques suivantes, selon toute combinaison adéquate possible :
- le ou chaque évidement présente un plafond disposé en dessous du sommet du ou de chaque cran correspondant ;
- le plafond du ou de chaque évidement est disposé à une hauteur comprise entre 10% et 60% de la hauteur du ou chaque cran correspondant par rapport à une ligne de pied dudit cran ;
- le ou chaque évidement présente une longueur supérieure ou égale à l'épaisseur du ou de chaque cran correspondant au niveau ou en dessous de la ligne de pied dudit cran ;
- la longueur du ou de chaque évidement est comprise entre 100% et 120% de l'épaisseur du cran correspondant ;
- le ou chaque évidement s'étend d'une face inférieure dudit rail au plafond du ou de chaque cran correspondant ;
- le ou chaque évidement présente une section rectangulaire dans un plan parallèle à la face plane supérieure et/ou à la face inférieure dudit rail ;
- le ou chaque évidement s'étend selon un axe perpendiculaire à la face plane supérieure et/ou à la face inférieure dudit rail ;
- le centre du ou de chaque évidement coïncide avec le centre du ou de chaque cran correspondant, selon l'axe perpendiculaire à la face plane supérieure et/ou à la face inférieure dudit rail ;
- le logement présente une section rectangulaire ;
- la largeur du logement est inférieure à 80% ou 60% de la largeur dudit rail ;
- l'au moins un cran comprend une série de crans distribuées à intervalle régulier sur la face plane supérieure dudit rail selon la direction longitudinale ;
- le rail comprend au moins un orifice de fixation formé à une extrémité ou dans une région intermédiaire dudit rail ;
- l'au moins un orifice de fixation est ménagé au niveau d'un cran supplémentaire, ledit cran étant évidé dans sa partie centrale ;
- le logement est en outre défini par au moins une zone de la face plane supérieure, l'au moins une zone étant une surface plane adjacente au cran correspondant ;
- le rail de montage est conforme à la norme MIL-STD-1913 (Picatinny).

L'invention concerne aussi une arme à feu comprenant un rail de montage et une carte de circuits imprimés insérée dans le logement dudit rail, caractérisé en ce que ledit rail est un rail de montage selon l'invention.

L'invention peut également avoir pour objet un procédé de fabrication d'un rail de montage pour arme à feu. Le procédé comprend une étape de fourniture d'un rail, une étape d'usinage pour former des crans espacés régulièrement sur une surface plane supérieure et une étape d'usinage de la face inférieure caractérisé en ce que de la matière est évidée de façon à former au moins un évidement s'étendant verticalement de la face inférieure du rail à un plafond ménagé dans un des crans, l'évidement présentant une longueur supérieure à l'épaisseur du cran correspondant au niveau de sa ligne de pied. Alternativement, l'étape d'usinage de la face inférieure peut être effectuée avant celle prévue pour la face supérieure.

De manière générale, les modes avantageux de chaque objet de l'invention sont également applicables aux autres objets de l'invention. Dans la mesure du possible, chaque objet de l'invention est combinable aux autres objets. Les objets de l'invention sont également combinables aux modes de réalisation de la description, qui en plus sont combinables entre eux.

Les mesures de l'invention sont intéressantes en ce qu'elles permettent de faciliter le maintien de la carte de circuits imprimés. Elles permettent de réduire le poids du rail tout en garantissant une meilleure rigidité de ce dernier.

### Description brèves des figures

D'autres caractéristiques et avantages de la présente invention seront mieux compris à l'aide de la description et des dessins.
Figure 1 représente une vue schématique en perspective du rail de l'invention.
Figures 2a et 2b montrent une section transversale du rail selon la largeur du rail au niveau d'un creux et d'un sommet d'un cran, respectivement.
Figure 3 représente une section dans un plan médian du rail selon l'invention.
Figures 4a, 4b et 4c montrent une vue de dessous, une vue de dessus et une section médiane du rail dans son ensemble.

### Description des modes de réalisations

La figure 1 représente une vue en perspective d'un rail 2 de montage selon l'invention. Le rail 2 de montage a pour vocation d'assurer un support pour le branchement d'un ou plusieurs accessoires qui permettent d'assister le tir comme un laser de pointage. Certains accessoires nécessitent une alimentation en courant et/ou une liaison pour échanger des données. A cette fin, il est prévu de loger une carte 4 de circuits imprimés qui comprend une série de points de contacts électriques 6. La carte 4 de circuits imprimés est retenue dans un logement 8 en forme de fourreau ménagé dans le rail 2. Le rail 2 de montage présente des crans (ou dents) 10 distribués à intervalle régulier sur une face plane supérieure 12 du rail 2 selon une direction longitudinale. La face plane supérieure 12 comprend des surfaces planes définissant des creux entre les crans 10. Les crans 10 servent de moyen d'ancrage pour le ou les accessoires. Les crans 10 s'étendent transversalement de part et d'autre d'un plan médian du rail 2. La carte 4 de circuits imprimés est retenue dans le logement 8. Le logement 8 en forme un fourreau est ménagé en partie dans les pieds des crans 10. Les sommets 14 des crans 10 servent d'écran contre tout choc potentiel. Les sommets 14 peuvent chacun présenter une surface plane et parallèle à la face plane supérieure 12 du rail 2. Le rail 2 de montage peut être monté sur une face plane supérieure, inférieure ou latérale d'une arme à feu (pas représenté), l'arme à feu étant une mitraillette par exemple.

Comme illustré en figures 2a et 2b, le sommet de chaque cran 10 s'étend transversalement de part et d'autre d'un plan médian du rail 2, au-dessus dudit logement 8. Le plan médian du rail 2 s'étend longitudinalement et est perpendiculaire à la face supérieure plane 12. Les figures 2a et 2b montrent une section transversale du rail 2 selon la largeur du rail au niveau du creux et d'un sommet 14 d'un cran 10. Comme illustré en figures 2a et 2b, un évidement 20 est formé dans le pied du cran 10. L'évidement présente un plafond 22 disposé en dessous du sommet 14 du cran 10 correspondant. En outre, l'évidement 20 peut présenter une section rectangulaire dans un plan parallèle à la face supérieure 12 et/ou à une face inférieure 18 du rail 2. La largeur du logement peut être inférieure à 80% ou 60% de la largeur du rail 2. Le plafond 22 de chaque évidement 22 peut être disposé à une hauteur comprise entre 10% et 60% de la hauteur du cran 10 correspondant, par rapport à la ligne 24 de pied du cran 10 correspondant.

La figure 3 montre que le logement 8 est défini en partie par deux évidements 20 ménagés entre deux flancs opposés 16 des crans 10 correspondants. Dans la figure 3, chaque évidement 20 s'étend dans la direction longitudinale entre les deux flancs du cran 10 correspondant. Egalement, chaque évidement 20 s'étend verticalement de la face inférieure 18 du rail 2 au le plafond 22 du cran 10 correspondant. La longueur de chaque évidement 20 est supérieure à l'épaisseur du cran 10 correspondant au niveau et en dessous de sa ligne 24 de pied. La ligne 24 de pied est définie par l'intersection entre les flancs 16 du cran 10 en question et la face plane supérieure 12. Le logement 8 est en outre défini par des zones de la face plane supérieure 12. Ces zones correspondent aux surfaces planes définissant les creux entre les crans. Ces zones sont adjacentes aux crans 10 correspondants. Chaque zone de la face plane supérieure sert aussi au maintien de la carte 4 de circuits imprimés. Chaque cran 10 peut présenter une forme rectangulaire dans le plan médian du rail 2. De préférence, le centre de chaque évidement 20 coïncide avec le centre de chaque cran 10 correspondant selon un axe perpendiculaire à la face supérieure 12. La longueur de l'évidement 20 peut être comprise entre 100% et 120% de l'épaisseur du cran 10 correspondant au niveau de son pied ou en dessous dans le corps du rail 2.

La figure 4 illustre une vue de dessous, de dessus et une section médiane de l'intégralité du rail 2 de montage selon l'invention. Le rail 2 peut comprendre des orifices 30 de fixation formés d'une part aux extrémités du rail 2 de l'autre dans une région intermédiaire du rail 2. Les zones entourant les orifices 30, présentent chacune des crans supplémentaires pouvant aussi servir de moyens de fixations pour un ou des accessoires. Ces crans sont évidés dans leur partie centrale pour former des passages pour les vis de fixation correspondants.

L'invention peut aussi concerner un procédé de fabrication qui n'est pas illustré. Le procédé peut comprendre une étape de fourniture d'un rail 2 présentant des crans 10 formés sur une face supérieure 12 et espacés régulièrement et une étape d'usinage de la face inférieure 18. Au cours de l'étape d'usinage, une série d'évidements 20 peuvent être effectués par une même tête de fraiseuse d'une machine-outil ou par plusieurs têtes opérant en parallèle. Chaque évidement 20 de matière s'étend verticalement de la face inférieure 18 au plafond 22 ménagé dans le cran 10 correspondant, le plafond 22 étant positionné au-dessus de la face supérieure 12, l'évidement 20 présentant une longueur supérieure à l'épaisseur du cran 10 correspondant au niveau de sa ligne 24 de pied. Avantageusement, chaque évidement 20 est centré sur le cran 10 associé selon un axe perpendiculaire à la face supérieure 12. L'usinage peut s'effectuer du haut vers le bas avec le rail 26 monté sur son établi à l'envers ou du bas vers le haut avec le rail 26 monté sur son établi à l'endroit. Au cours de l'usinage, le rail peut être en mouvement ou fixe. Egalement, l'étape d'usinage de la face inférieure 18 peut être effectuée avant celle prévue pour la face supérieure 18.

## Revendications

1. Rail (2) de montage pour une arme à feu, ledit rail (2) comprenant au moins un cran (10) disposé sur une face plane supérieure (12) dudit rail (2), l'au moins un cran (10) servant de moyen fixation pour au moins un accessoire, le rail (2) comprenant un logement (8) s'étendant longitudinalement, ledit logement (8) adapté à recevoir une carte (4) de circuits imprimés permettant une liaison électrique avec l'au moins un accessoire,
**caractérisé en ce que** le logement (8) est en partie défini par au moins un évidement (22), le ou chaque évidement (22) est ménagé entre deux flancs (16) opposés du ou chaque cran (10) correspondant et un sommet (14) du ou de chaque cran (10) correspondant s'étend transversalement de part et d'autre d'un plan médian dudit rail (2), au-dessus dudit évidement (8).

2. Rail (2) selon la revendication 1, **caractérisé en ce que** le ou chaque évidement (22) présente un plafond (22) disposé en dessous du sommet (14) du ou de chaque cran (10) correspondant.

3. Rail (2) selon la revendication précédente, **caractérisé en ce que** le plafond (22) du ou de chaque évidement est disposé à une hauteur comprise entre 10% et 60% de la hauteur du ou chaque cran (10) correspondant par rapport à une ligne (24) de pied dudit cran (10)

4. Rail (2) selon la revendication précédente, **caractérisé en ce que** le ou chaque évidement (20) présente une longueur supérieure ou égale à l'épaisseur du ou de chaque cran (10) correspondant au niveau ou en dessous de la ligne (24) de pied dudit cran (10).

5. Rail (2) selon la revendication précédente, **caractérisé en ce que** la longueur du ou de chaque évidement (20) est comprise entre 100% et 120% de l'épaisseur du cran (10) correspondant.

6. Rail (2) selon l'une des revendications 2 à 5, **caractérisé en ce que** le ou chaque évidement (20) s'étend d'une face inférieure (18) dudit rail au plafond (22) du ou de chaque cran (10) correspondant.

7. Rail (2) selon la revendication précédente, **caractérisé en ce que** le ou chaque évidement présente une section rectangulaire dans un plan parallèle à la face plane supérieure (12) et/ou à la face inférieure (18) dudit rail (2).

8. Rail (2) selon la revendication 6 ou 7, **caractérisé en ce que** le ou chaque évidement (20) s'étend selon un axe perpendiculaire à la face plane supérieure (12) et/ou à la face inférieure (18) dudit rail (2).

9. Rail (2) selon la revendication 8, **caractérisé en ce que** le centre du ou de chaque évidement coïncide avec le centre du ou de chaque cran (10) correspondant, selon l'axe perpendiculaire à la face plane supérieure (12) et/ou à la face inférieure (18) dudit rail (2).

10. Rail (2) selon l'une des revendications précédentes, **caractérisé en ce que** le logement (8) présente une section rectangulaire.

11. Rail (2) selon l'une des revendications précédentes, **caractérisé en ce que** la largeur du logement (8) est inférieure à 80% ou 60% de la largeur dudit rail (2).

12. Rail (2) selon l'une des revendications précédentes, **caractérisé en ce que** l'au moins un cran (10) comprend une série de crans (10) distribués à intervalle régulier sur la face plane supérieure (12) dudit rail (2) selon la direction longitudinale.

13. Rail (2) selon l'une des revendications précédentes, **caractérisé en ce que** le rail (2) comprend au moins un orifice (30) de fixation formé à une extrémité ou dans une région intermédiaire dudit rail (2).

14. Rail (2) selon la revendication précédente, **caractérisé en ce que** l'au moins un orifice (30) de fixation est ménagé au niveau d'un cran supplémentaire, ledit cran (10) étant évidé dans sa partie centrale.

15. Arme à feu comprenant un rail (2) de montage et une carte (4) de circuits imprimés insérée dans le logement (8) dudit rail (2), **caractérisé en ce que** ledit rail (2) est un rail (2) de montage selon l'une des revendications 1 à 14.
